# EUROPÄISCHE PATENTSCHRIFT

(11) **EP 2 024 685 B1**
(45) Veröffentlichungstag und Bekanntmachung des Hinweises auf die Patenterteilung: **30.11.2016**
(21) Anmeldenummer: 07711607.7
(22) Anmeldetag: 21.02.2007
(51) Int. Cl.: F24C 7/08, H05B 3/74

(54) **HAUSHALTSGERÄT, INSBESONDERE HAUSHALTSOFEN**
DOMESTIC APPLIANCE, IN PARTICULAR DOMESTIC OVEN
APPAREIL MÉNAGER, NOTAMMENT FOUR

(30) Priorität: 26.05.2006 DE 102006024739
(43) Veröffentlichungstag der Anmeldung: 18.02.2009
(73) Patentinhaber: Electrolux Home Products Corporation N.V., 1130 Brussels (BE)
(72) Erfinder: LEIKAM, Jürgen, 91161 Hilpoltstein (DE); NEUKAMM, Alwin, 91452 Wilhermsdorf (DE); HOLZINGER, Jochen, 94451 Rothenburg/Tauber (DE)
(74) Vertreter: Electrolux Group Patents
(86) Internationale Anmeldenummer: PCT/EP2007/001477
(87) Internationale Veröffentlichungsnummer: WO 2007/137637

(56) Entgegenhaltungen:
- EP-A- 1 651 022
- EP-A- 1 662 207
- EP-A2- 1 120 999
- EP-A2- 1 139 695
- DE-U1- 29 602 012

## Beschreibung

Die Erfindung betrifft ein Haushaltsgerät, insbesondere einen Haushaltsofen, das mindestens eine Bedien- und/oder Anzeigeplatine aufweist, die in einem hierfür vorgesehenen Aufnahmebereich angeordnet ist, wobei die Bedien- und/oder Anzeigeplatine im montierten Zustand fest gegen ein weiteres Bauteil gedrückt wird, wobei die Bedien- und/oder Anzeigeplatine (2) in einer im Aufnahmebereich (3) angeordneten Aufnahme (5) positioniert ist, wobei die Aufnahme (5) eine Anzahl Federelemente (6) aufweist, die zur Auflage der Bedien- und/oder Anzeigeplatine (2) mit ihrer von dem weiteren Bauteil (4) abgewandten Seite ausgebildet und angeordnet sind.

In Haushaltsgeräten, wie insbesondere in Haushaltsöfen, sind Bedien- und Anzeigeplatinen angeordnet, die zur Anzeige von Informationen bzw. zur Eingabe von Bedienungsbefehlen erforderlich sind. Die Bedien- und Anzeigeplatinen werden zumeist in einem hierfür vorgesehenen Aufnahmebereich positioniert. Von oben wird dann eine Glaskeramikplatte oder eine Herdblende aufgelegt. Dabei muss sichergestellt sein, dass im Betrieb die Bedien- und Anzeigeplatine fest gegen die Glaskeramikplatte bzw. gegen die Herdblende drückt, um einen einwandfreie Funktion sicherzustellen.

Hierfür ist es im Stand der Technik bekannt, Druckfedern, Blattfedern oder Halterahmen mit Federelementen einzusetzen. Stets ist es dabei das Ziel, dass die Bedien- und Anzeigeplatine unter Federvorspannung gegen die Glaskeramikplatte bzw. Herdblende gedrückt wird, so dass insbesondere Fertigungstoleranzen ausgeglichen werden können und eine einwandfreie Anlage der Bedien- und Anzeigeplatine am bzw. im Haushaltsgerät sichergestellt ist.

Der notwendige Schutz gegen Eintritt von Feuchtigkeit wird dabei durch separate Maßnahmen sichergestellt. Hierfür kommen beispielsweise Traversen zum Einsatz, die mit einer elastischen

Dichtung versehen sind. Weiterhin sind Traversen bekannt, an denen die offenen Stellen mittels eines Silikonklebers abgedichtet sind. Es können auch Kunststoffgehäuse mit aufgeklebten Dichtungen verwendet werden.

EP 1 120 999 A2 offenbart eine Steuer- und/oder Anzeigeeinheit zum Anordnen unter einem Kochfeld.
EP 1 651 022 A2 offenbart einen Halter für einen Bauteilträger. DE 296 02 012 U1 offenbart ein Einbaukochfeld mit Rahmen zur Befestigung von Bauelementen.

Nach einer vorbekannten Lösung wird ein Kunststoffträger in eine Blechwand eingehängt und die Dichtung über ein separates aufgeklebtes Dichtband bewerkstelligt.

Eine andere Lösung sieht vor, dass die Elektronik, also die Bedien- und Anzeigeplatine, mittels Druckfedern an die Unterseite der Glaskeramikplatte bzw. der Herdblende gedrückt wird, wobei die Abdichtung durch eine Blechtraverse und ein Dichtprofil erfolgt.

Möglich ist es auch, die Elektronik auf einem Blechträger festzuschrauben und die Abdichtung dann durch Einbringen eines Silikonklebers in den entstehenden Hohlraum vorzunehmen.

Nachteilig ist bei den vorbekannten Lösungen, dass sie teilweise relativ aufwändig sind, so dass die Herstellung des Verbundes kostenintensiv ist. Weiterhin ist es insbesondere bei größeren Fertigungstoleranzen nicht immer gewährleistet, dass diese vollständig ausgeglichen werden. Namentlich ist das sichere Anpressen der Bedien- und Anzeigeplatine an der Unterseite der Glaskeramikplatte bzw. an der Herdblende nicht immer sichergestellt. Nachteilig ist es auch, dass bei einigen Lösungen eine größere Anzahl an verschiedenen Teilen eingesetzt wird, was die Logistik aufwändig macht. Auch ist der Montagevorgang nicht immer einfach, was entsprechende Kosten zur Folge hat. Bei einigen vorbekannten Lösungen ist auch zu beobachten, dass im Laufe der Zeit Feuchtigkeit in den Bereich der Bedien- und Anzeigeplatine eindringen kann.

Der vorliegenden Erfindung liegt daher die Aufgabe zugrunde, ein Haushaltsgerät der eingangs genannten Art so fortzubilden, dass die genannten Nachteile vermieden werden. Es soll insbesondere ein zuverlässiger Toleranzausgleich bei der Montage der Bedien- und Anzeigeplatine sichergestellt sein. Ferner soll garantiert werden können, dass auch langfristig keine Feuchtigkeit in den Bereich der Bedien- und Anzeigeplatine eindringen kann. Die Bedien- und Anzeigeplatine soll also unter allen in Frage kommenden Fertigungsumständen stets sicher an der Glaskeramikplatte bzw. an der Herdblende anliegen.

Die Lösung dieser Aufgabe durch die Erfindung ist dadurch gekennzeichnet, dass
die Federelemente durch konvexe, in Richtung auf die Bedien- und/oder Anzeigeplatine hin gerichtete Ausformungen gebildet werden und die Federelemente eine halbkugelförmige oder kugelabschnittsförmige Ausgestaltung aufweisen..

Dabei ist das weitere Bauteil bevorzugt eine Glasplatte oder Glaskeramikplatte bzw. eine Herdblende.

Die Aufnahme und die Federelemente können entweder als einstückiges Bauteil oder als zwei Bauteile ausgebildet sein, wobei in letzterem Falle die Federelemente an einem Träger angeordnet sind, der an oder in der Aufnahme angeordnet ist.

Die Aufnahme und gegebenenfalls der Träger haben vorzugsweise eine rechteckige Grundkontur.

Die Federelemente können durch ein verformbares Kunststoff- oder Gummimaterial gebildet werden. Sie sind erfindungsgemäß durch konvexe, in Richtung auf die Bedien- und/oder Anzeigeplatine hin gerichtete Ausformungen gebildet und die Federelemente weisen eine halbkugelförmige oder kugelabschnittsförmige Ausgestaltung auf Vorzugsweise sind dabei die Federelemente in mindestens zwei Reihen nebeneinander angeordnet.

Zur optimalen Einfassung der Bedien- und/oder Anzeigeplatine kann die Aufnahme weiterhin an einem nach innen gerichteten Rand eine Anzahl Zentrierelemente aufweisen. Diese können durch sich in vertikale Richtung erstreckende Stege gebildet werden.

Eine alternative Zentriermöglichkeit besteht darin, die Aufnahme mit mindestens einem dornenförmig ausgebildeten Zentrierelement auszustatten, das in eine korrespondierende Bohrung in der Bedien- und/oder Anzeigeplatine eingreift.

Mit Vorteil haben die Aufnahme und/oder der Träger an der dem weiteren Bauteil zugewandten Seite einen umlaufenden Dichtrand. Dieser kann aus weichelastischem Material, wie Silikon, bestehen.

Die Aufnahme kann weiterhin in ihrem Randbereich mindestens eine Ausnehmung aufweisen; diese ist bevorzugt im Bodenbereich der Aufnahme angeordnet. Damit ist sichergestellt, dass Kabel etc. problemlos durchgeführt werden können.

Besonders bevorzugt ist vorgesehen, dass die Federelemente samt Aufnahme oder Träger in einem gemeinsamen Spritzgießprozess hergestellt sind. Die Federelemente einerseits und die Aufnahme oder der Träger andererseits können dabei aus zwei unterschiedlichen Kunststoffen hergestellt sein. Hierbei ist bevorzugt vorgesehen, dass die Federelemente und/oder der Träger aus Silikon bestehen.

Mit der erfindungsgemäßen Ausgestaltung wird erreicht, dass Fertigungstoleranzen der einzelnen Bauteile stets optimal ausgeglichen werden können, so dass die Bedien- und Anzeigeplatine immer fest gegen die Glaskeramikplatte bzw. die Herdblende andrückt. Damit erbringt die vorgeschlagene Lösung eine Erhöhung der Qualität des Haushaltsgeräts.

Die Umsetzung des erfindungsgemäßen Vorschlags ist auch in sehr kostengünstiger Weise möglich.

Es werden nur wenige Bauteile für die Umsetzung der Erfindung benötigt, was die logistische Handhabung vereinfacht und kostengünstiger macht.

Schließlich ist sichergestellt, dass trotz einer einfachen Montagemöglichkeit stets eine voll funktionsfähige Abdichtung der Bedien- und Anzeigeplatine sichergestellt ist.

In der Zeichnung ist ein Ausführungsbeispiel der Erfindung dargestellt. Es zeigen:
- FIG 1: eine perspektivische Ansicht eines Teils eines Haushaltsgeräts, nämlich der Kochzone eines Haushaltsofens,
- FIG 2: den Schnitt durch den Aufnahmebereich für eine Bedienund/oder Anzeigeplatine,
- FIG 3: eine perspektivische Ansicht der Bedien- und/oder Anzeigeplatine in einer Aufnahme,
- FIG 4: eine perspektivische Ansicht der Aufnahme mit einem in diese eingesetzten Träger mit einer Anzahl Federelementen,
- FIG 5: eine perspektivische Ansicht des Trägers mit einer Anzahl Federelementen und
- FIG 6: eine vergrößerte Darstellung des Trägers samt Federelementen.

In Figur 1 ist ein Haushaltsgerät 1 zusehen, d. h. das Kochfeld eines Haushaltsofens. In einem Aufnahmebereich 3 ist eine Bedien- und/oder Anzeigeplatine 2 angeordnet, die für die Steuerung bestimmter Funktionen (Beheizung, Timer, Betriebsarten, etc.) bzw. für die Anzeige von Informationen benötigt wird. In dieser Figur nicht dargestellt ist ein weiteres Bauteil 4 (s. FIG 2 in Form einer Glaskeramikplatte, die von oben auf das Kochfeld aufgelegt wird. Wichtig ist dabei, dass die Bedien- und/oder Anzeigeplatine 2 stets fest von unten gegen die Glaskeramikplatte gedrückt wird, so dass die Funktion sichergestellt ist und keine Feuchtigkeit in den Bereich der Bedien- und/oder Anzeigeplatine 2 eindringen kann.

Der nähere Aufbau der Trägerstruktur für die Bedien- und/oder Anzeigeplatine 2 geht aus den weiteren Figuren 2 bis 6 hervor. Wie am besten in den Figuren 2, 3 und 4 gesehen werden kann, ist eine rechteckförmige Aufnahme 5 vorgesehen, die beispielsweise aus Blech geformt sein kann. Sie hat einen Aufnahmeraum, in den zunächst ein Träger 7 (s. FIG 5 und 6) eingelegt werden kann, was in FIG 4 dargestellt ist. Der Träger 7 ist als flächiges Bauteil ausgeführt, das eine Anzahl Federelemente 6 aufweist. Die Federelemente 6 sind - wie es am besten in den Figuren 2 und 6 gesehen werden kann - kugelkalottenartig ausgeformt und bilden durch die obersten Stellen der einzelnen Kugelkalotten eine Auflagefläche für die Bedien- und/oder Anzeigeplatine 2, die auf den Träger 7 aufgelegt wird. Die aufgelegte Platine ist in FIG 3 zu sehen.

Damit die Bedien- und/oder Anzeigeplatine 2 zentriert in der Aufnahme 5 zu liegen kommt, weist der Träger 7 in seinem Randbereich eine Anzahl sich vertikal erstreckender Zentrierelemente 9 auf. Der seitlich vertikal nach oben ragende Rand 8 des Trägers 7 bildet an der obersten Stelle einen Dichtrand 10, der umlaufend ausgebildet ist und somit eine Dichtfläche bildet, die die Bedien- und/oder Anzeigeplatine 2 gegen das Innere der Aufnahme 5 bei aufgelegter Glaskeramikplatte 4 abdichtet. Die umlaufende Abdichtung 10 kann aus weichelastischem Material, z. B. aus Silikon, bestehen, so dass hierdurch eine gute Dichtwirkung erzielt werden kann, um den Eintritt von Feuchtigkeit zu vermeiden.

Für den Durchtritt von Leitungsdurchführungen und ähnlichem (z. B. auch für Elektronikbauteile) weist die Aufnahme 5 in ihrem Bodenbereich eine Anzahl Ausnehmungen 11 auf.

Der Träger 7 kann ein 2-Komponenten-Spritzgießteil sein, bei dem der Trägergrundkörper selber aus härterem Kunststoff besteht als die Federelemente 6, die aus Silikon gefertigt sein können. Das elastische und temperaturbeständige Bauteil 7 ist also zur Aufnahme der Bedien- und/oder Anzeigeplatine 2 so ausgebildet, dass im unteren Bereich Geometrien eingebracht sind, die dafür sorgen, dass ein sicheres Anliegen der Bedien- und/oder Anzeigeplatine 2 an der Unterseite der Glaskeramikplatte 4 gewährleistet ist. Die Federelemente 6 sorgen dafür, dass die auftretenden Toleranzen stets ausgeglichen werden.

Die weiter vom Träger 7 vorgenommene Funktion ist diejenige der Fixierung und Zentrierung der Bedien- und/oder Anzeigeplatine 2. Dargestellt ist die Zentrierung mit Zentrierelementen 9 in Form vertikal verlaufender Stege, die die Bedien- und/oder Anzeigeplatine 2 an den äußeren Seiten einfasst. Genauso ist beispielsweise eine Lösung möglich, bei der die Zentrierelemente 9 als Dornen ausgebildet sind, die in korrespondierende Bohrungen in der Bedien- und/oder Anzeigeplatine 2 eingreifen (nicht dargestellt).

Der Erfindungsvorschlag erlaubt eine Integration verschiedener Funktionalitäten wie Abdichtung, Anpressung an die Bedienfläche (z. B. Glaskeramikfläche oder Herdblende) und Zentrierung der Bedien- und/oder Anzeigeplatine 2 in den Träger 7 in einer montagefreundlichen, kostengünstigen und Toleranz unabhängigen Weise.

Des weiteren können durch die geometrische Auslegung der Federelemente 6 die entstehenden und benötigten Drücke bzw. Federkräfte variabel an den konkreten Bedarf angepasst werden.

Insbesondere zum Erreichen eines optimalen Dicht/Druckverhältnisses kann die Fertigung der Teile, und insbesondere des Trägers 7 mit an ihm angeordneten Federelementen 6, als 2-Komponenten-Spritzgießausführung vorgesehen werden.

### Bezugszeichenliste

- 1: Hauhaltsgerät
- 2: Bedien- und/oder Anzeigeplatine
- 3: Aufnahmebereich
- 4: weiteres Bauteil (Glaskeramikplatte)
- 5: Aufnahme
- 6: Federelement
- 7: Träger
- 8: Rand
- 9: Zentrierelement
- 10: umlaufender Dichtrand
- 11: Ausnehmung

## Patentansprüche

1. Haushaltsgerät (1), insbesondere Haushaltsofen, das mindestens eine Bedien- und/oder Anzeigeplatine (2) aufweist, die in einem hierfür vorgesehenen Aufnahmebereich (3) angeordnet ist, wobei die Bedien- und/oder Anzeigeplatine (2) im montierten Zustand fest gegen ein weiteres Bauteil (4) gedrückt wird, wobei die Bedien- und/oder Anzeigeplatine (2) in einer im Aufnahmebereich (3) angeordneten Aufnahme (5) positioniert ist, wobei die Aufnahme (5) eine Anzahl Federelemente (6) aufweist, die zur Auflage der Bedien- und/oder Anzeigeplatine (2) mit ihrer von dem weiteren Bauteil (4) abgewandten Seite ausgebildet und angeordnet sind,
**dadurch gekennzeichnet, dass**
die Federelemente (6) durch konvexe, in Richtung auf die Bedien- und/oder Anzeigeplatine (2) hin gerichtete Ausformungen gebildet werden und die Federelemente (6) eine halbkugelförmige oder kugelabschnittsförmige Ausgestaltung aufweisen.

2. Haushaltsgerät nach Anspruch 1, **dadurch gekennzeichnet, dass** das weitere Bauteil (4) eine Glasplatte oder Glaskeramikplatte ist.

3. Haushaltsgerät nach Anspruch 1, **dadurch gekennzeichnet, dass** das weitere Bauteil (4) eine Herdblende ist.

4. Haushaltsgerät nach einem der Ansprüche 1 bis 3, **dadurch gekennzeichnet, dass** die Aufnahme (5) und die Anzahl Federelemente (6) als einstückiges Bauteil ausgebildet sind.

5. Haushaltsgerät nach einem der Ansprüche 1 bis 3, **dadurch gekennzeichnet, dass** die Aufnahme (5) und die Anzahl Federelemente (6) als zwei Bauteile ausgebildet sind, wobei die Federelemente (6) an einem Träger (7) angeordnet sind, der an oder in der Aufnahme (5) angeordnet ist.

6. Haushaltsgerät nach einem der Ansprüche 1 bis 5, **dadurch gekennzeichnet, dass** die Aufnahme (5) und gegebenenfalls der Träger (7) eine rechteckige Grundkontur aufweisen.

7. Haushaltsgerät nach einem der Ansprüche 1 bis 6, **dadurch gekennzeichnet, dass** die Federelemente (6) durch ein verformbares Kunststoff- oder Gummimaterial gebildet werden.

8. Haushaltsgerät nach einem der Ansprüche 1 bis 7, **dadurch gekennzeichnet, dass** die Federelemente (6) in mindestens zwei Reihen nebeneinander angeordnet sind.

9. Haushaltsgerät nach einem der Ansprüche 1 bis 8, **dadurch gekennzeichnet, dass** die Aufnahme (5) an einem nach innen gerichteten Rand (8) eine Anzahl Zentrierelemente (9) aufweist.

10. Haushaltsgerät nach Anspruch 9, **dadurch gekennzeichnet, dass** die Zentrierelemente (9) durch sich in vertikale Richtung erstreckende Stege gebildet werden.

11. Haushaltsgerät nach einem der Ansprüche 1 bis 8, **dadurch gekennzeichnet, dass** die Aufnahme (5) mindestens ein dornenförmig ausgebildetes Zentrierelement aufweist, das in eine korrespondierende Bohrung in der Bedien- und/oder Anzeigeplatine (2) eingreift.

12. Haushaltsgerät nach einem der Ansprüche 1 bis 11, **dadurch gekennzeichnet, dass** die Aufnahme (5) und/oder der Träger (7) an der dem weiteren Bauteil (4) zugewandten Seite einen umlaufenden Dichtrand (10) aufweist.

13. Haushaltsgerät nach einem der Ansprüche 1 bis 12, **dadurch gekennzeichnet, dass** die Aufnahme (5) in ihrem Randbereich mindestens eine Ausnehmung (11) aufweist.

14. Haushaltsgerät nach Anspruch 13, **dadurch gekennzeichnet, dass** die mindestens eine Ausnehmung (11) im Bodenbereich der Aufnahme (5) angeordnet ist.

15. Haushaltsgerät nach einem der Ansprüche 1 bis 14, **dadurch gekennzeichnet, dass** die Federelemente (6) samt Aufnahme (5) oder Träger (7) in einem gemeinsamen Spritzgießprozess hergestellt sind.

16. Haushaltsgerät nach Anspruch 15, **dadurch gekennzeichnet, dass** die Federelemente (6) einerseits und die Aufnahme (5) oder der Träger (7) andererseits aus zwei unterschiedlichen Kunststoffen hergestellt sind.

17. Haushaltsgerät nach Anspruch 15 oder 16, **dadurch gekennzeichnet, dass** die Federelemente (6) und/oder der Träger (7) aus Silikon bestehen.

## Claims

1. Domestic appliance (1), in particular domestic oven, which has at least one operator control and/or display board (2) which is arranged in a mounting region (3) which is provided for this purpose, wherein the operator control and/or display board (2) is pushed firmly against a further component (4) in the assembled state, wherein the operator control and/or display board (2) is positioned in a mount (5) which is arranged in the mounting region (3), wherein the mount (5) has a number of spring elements (6) which are designed and arranged to support the operator control and/or display board (2) by way of its side which is averted from the further component (4), **characterized in that** the spring elements (6) are formed by convex shaped-out portions which are directed in the direction of the operator control and/or display board (2), and the spring elements (6) have a hemispherical or spherical-segment-shaped configuration.

2. Domestic appliance according to Claim 1, **characterized in that** the further component (4) is a glass plate or a glass-ceramic plate.

3. Domestic appliance according to Claim 1, **characterized in that** the further component (4) is a cooker panel.

4. Domestic appliance according to one of Claims 1 to 3, **characterized in that** the mount (5) and the number of spring elements (6) are in the form of an integral component.

5. Domestic appliance according to one of Claims 1 to 3, **characterized in that** the mount (5) and the number of spring elements (6) are in the form of two components, wherein the spring elements (6) are arranged on a support (7) which is arranged on or in the mount (5).

6. Domestic appliance according to one of Claims 1 to 5, **characterized in that** the mount (5) and possibly the support (7) have a rectangular basic contour.

7. Domestic appliance according to one of Claims 1 to 6, **characterized in that** the spring elements (6) are formed by a deformable plastic or rubber material.

8. Domestic appliance according to one of Claims 1 to 7, **characterized in that** the spring elements (6) are arranged next to one another in at least two rows.

9. Domestic appliance according to one of Claims 1 to 8, **characterized in that** the mount (5) has a number of centring elements (9) at an inwardly directed edge (8).

10. Domestic appliance according to Claim 9, **characterized in that** the centring elements (9) are formed by webs which extend in the vertical direction.

11. Domestic appliance according to one of Claims 1 to 8, **characterized in that** the mount (5) has at least one centring element which is of mandrel-like form and engages into a corresponding bore in the operator control and/or display board (2).

12. Domestic appliance according to one of Claims 1 to 11, **characterized in that** the mount (5) and/or the support (7) have/has a circumferential sealing edge (10) on that side which faces the further component (4).

13. Domestic appliance according to one of Claims 1 to 12, **characterized in that** the mount (5) has at least one recess (11) in its edge region.

14. Domestic appliance according to Claim 13, **characterized in that** the at least one recess (11) is arranged in the bottom region of the mount (5).

15. Domestic appliance according to one of Claims 1 to 14, **characterized in that** the spring elements (6) together with the mount (5) or the support (7) are produced using a joint injection-moulding process.

16. Domestic appliance according to Claim 15, **characterized in that** the spring elements (6) on the one hand and the mount (5) or the support (7) on the other hand are produced from two different plastics.

17. Domestic appliance according to Claim 15 or 16, **characterized in that** the spring elements (6) and/or the support (7) are/is composed of silicone.

## Revendications

1. Appareil ménager (1), en particulier four domestique, qui présente au moins une carte (2) de commande et/ou d'affichage disposée dans une zone de réception (3) prévue dans ce but,
la carte (2) de commande et/ou d'affichage étant repoussée en situation montée contre un autre composant (4),
la carte (2) de commande et/ou d'affichage étant positionnée dans un logement (5) disposé dans la zone de reprise (3),
le logement (5) présentant plusieurs éléments élastiques (6) formés et disposés de manière à reprendre la carte (2) de commande et/ou d'affichage par son côté non tourné vers le composant (4), **caractérisé en ce que**
les éléments élastiques (6) sont formés par des structures orientées en direction de la carte (2) de commande et/ou d'affichage et les éléments élastiques (6) présentent une configuration en demi-sphère ou en tronc de cône.

2. Appareil ménager selon la revendication 1, **caractérisé en ce que** l'autre composant (4) est une plaque de verre ou une plaque de vitrocéramique.

3. Appareil ménager selon la revendication 1, **caractérisé en ce que** l'autre composant (4) est une plaque de sole.

4. Appareil ménager selon l'une des revendications 1 à 3, **caractérisé en ce que** le logement (5) et les différents éléments élastiques (6) sont configurés comme composant d'un seul tenant.

5. Appareil ménager selon l'une des revendications 1 à 3, **caractérisé en ce que** le logement (5) et les différents éléments élastiques (6) sont configurés en deux composants, les éléments élastiques (6) étant disposés sur un support (7) disposé sur ou dans le logement (5).

6. Appareil ménager selon l'une des revendications 1 à 5, **caractérisé en ce que** le logement (5) et éventuellement les supports (7) présentent un contour rectangulaire.

7. Appareil ménager selon l'une des revendications 1 à 6, **caractérisé en ce que** les éléments élastiques (6) sont formés d'un matériau synthétique ou de caoutchouc déformable.

8. Appareil ménager selon l'une des revendications 1 à 7, **caractérisé en ce que** les éléments élastiques (6) sont disposés les uns à côté des autres en au moins deux rangées.

9. Appareil ménager selon l'une des revendications 1 à 8, **caractérisé en ce que** le logement (5) présente plusieurs éléments de centrage (9) sur une bordure (8) orientée vers l'intérieur.

10. Appareil ménager selon la revendication 9, **caractérisé en ce que** les éléments de centrage (9) sont formés par des nervures s'étendant dans la direction verticale.

11. Appareil ménager selon l'une des revendications 1 à 8, **caractérisé en ce que** le logement (5) présente au moins un élément de centrage configuré en mandrin qui s'engage dans un alésage correspondant ménagé dans la carte (2) de commande et/ou d'affichage.

12. Appareil ménager selon l'une des revendications 1 à 11, **caractérisé en ce que** le logement (5) et/ou le support (7) présentent une bordure d'étanchéité périphérique (10) sur le côté tourné vers l'autre composant (4).

13. Appareil ménager selon l'une des revendications 1 à 12, **caractérisé en ce que** le logement (5) présente au moins une découpe (11) dans sa bordure.

14. Appareil ménager selon la revendication 13, **caractérisé en ce que** la ou les découpes (11) sont disposées au niveau du fond du logement (5).

15. Appareil ménager selon l'une des revendications 1 à 14, **caractérisé en ce que** les éléments élastiques (6) ainsi que le logement (5) ou le support (7) sont réalisés en une opération commune de moulage par injection.

16. Appareil ménager selon la revendication 15, **caractérisé en ce que** les éléments élastiques (6), d'une part, et le logement (5) ou le support (7), d'autre part, sont réalisés en deux matières synthétiques différentes.

17. Appareil ménager selon les revendications 15 ou 16, **caractérisé en ce que** les éléments élastiques (6) et/ou le support (7) sont réalisés en silicone.
